# EUROPÄISCHE PATENTANMELDUNG

(11) **EP 0 202 574 A2**
(43) Veröffentlichungstag der Anmeldung: **26.11.1986**
(21) Anmeldenummer: 86106439.2
(22) Anmeldetag: 12.05.1986
(51) Int. Cl.: F02B 75/38

(54) **Verbrennungskammer für Verbrennungsmotoren**

(30) Priorität: 21.05.1985 ES 543340
(71) Anmelder: Esteban Chivato, Eleuterio, Laredo (Cantabria) (ES)
(72) Erfinder: Esteban Chivato, Eleuterio, Laredo (Cantabria) (ES)

(57) **Zusammenfassung**

Gegenstand der Erfindung ist eine Verbrennungskammer für Verbrennungsmotoren. Im Zylindergehäuse der Verbrennungskammer ist ein weiterer Zylinder (7) angeordnet, in dessen Innerem sich ein axial beweglicher freier Kolben (8) befindet und eine Luftkammer (11), in die sich derfreie Kolben (8) während der Kompression und Verbrennung des Kraftstoffs verschiebt, wobei er Energie aufnimmt, die er während der Entspannungsphase des Motors bei seiner Zurückbewegung wieder abgibt.

## Beschreibung

Gegenstand der Erfindung ist eine verbesserte Verbrennungskammer für Verbrennungsmotoren (Hubkolbenmotoren)mit beliebigem Kraftstoff.

Die bekannten Verbrennungsmotoren weisen unter anderem folgende Nachteile auf:
a) einen niedrigen Wirkungsgrad;
b) die Notwendigkeit der Verwendung von Zusätzen in den Kraftstoffen zu ihrer Anpassung an die wesentlichen Erfordernisse des Motors. Diese Zusätze führen zu einer Verteuerung der Kraftstoffe und einem erhöhtem Schadstoffgehalt der Abgase.

Der Erfindung liegt die Aufgabe zugrunde, eine neue Verbrennungskammer für Verbrennungsmotoren bereitzustellen, die durch den Einbau einer einfachen Vorrichtung die genannten Nachteile vermeidet.

Diese Aufgabe wird erfindungsgemäß dadurch gelöst, daß man im Zylindergehäuse des Motors einen weiteren Zylinder anordnet, der den Verdichtungs- und Verbrennungsraum mit einer Luftkammer verbindet, wobei zwischen beiden ein freier Kolben angeordnet ist, dessen Aufgabe in der Verzögerung und Verlängerung der Verbrennung und in der Absorption von Energie während der Verdichtung und Verbrennung besteht, wobei diese Energie während der Ausdehnung wieder abgegeben wird.

Gegenstand der Erfindung ist somit eine Verbrennungskammer für Verbrennungsmotoren zur Verbrennung von Kraftstoff unter gesteuertem Druck mit mindestens einem Zylinder, in dessen Innerem sich ein Kolben auf und ab bewegt und der über Einlaß- und Auslaßeinrichtungen sowie über Einrichtungen zur Zündung des Kraftstoffgemisches verfügt, die dadurch gekennzaichnet ist, daß im Zylindergehäuse ein weiterer Zylinder

7 angeordnet ist, in dessen Innerem sich ein axial beweglicher freier Kolben 8 und eine Luftkammer 11 befindet, in die sich der freie Kolben 8 während der Kompression und Verbrennung des Kraftstoffs verschiebt, wobei er Energie aufnimmt, die er während des Entspannungstakts des Motors bei seiner Zurückbewegung wieder abgibt.

Für rasch arbeitende Benzin- und Dieselmotoren soll der freie Kolben im Hinblick auf den Einfluß, den seine Masse auf seine Ansprechgeschwindigkeit hat, aus einem möglichst leichten Material bestehen. Außerdem soll er möglichst hohe thermische Leitfähigkeit und Beständigkeit gegen die einwirkenden mechanischen Kräfte haben. Ferner soll er die erforderlichen Dichtungsringe (Kolbenringe) und die entsprechende Riffelung für eine ausgezeichnete Verteilung des Schmieröls aufweisen.

An dem vom Verbrennungsraum entfernten Ende weist der freie Kolben einen Vorsprung auf, dessen Aufgabe die Begrenzung seiner Beweglichkeit ist. Zur Dämpfung des Anpralls dieses Vorsprungs gegen das Gehäuse ist ein Ring oder eine Scheibe aus einem elastischen Material, wie Gummi, vorgesehen, wobei die Dicke und Härte des Ringes oder der Scheibe einen wesentlichen Einfluß auf den Beginn der Verschiebung des freien Kolbens hat, da er sich im Kräftegleichgewicht mit dem Druck des Luftpolsters befindet.

Der Dichtungsring des Vorsprungs besitzt die erforderliche Dichtigkeit, um im stillstehenden Motor den Druck in der Luftkammer aufrechtzuerhalten. Die geringe Gasströmung, die zwischen der Verbrennungs- und der Luftkammer während des Betriebs des Motors auftreten kann, muß von ersterer in letztere verlaufen, damit der Druck in der Luftkammer zunimmt. Um zu vermeiden, daß ein Druckanstieg die Verschiebung des freien Kolbens störend beeinflußt oder ihm seine Beweglichkeit nimmt, ist ein Ventil vorgesehen, das den Druck auf dem gewünschten Wert hält.

Wenn Schmieröl in die Luftkammer gelangt, übt auch dieses einen Einfluß auf den Druck in diesem Raum aus. Deshalb wird es in gleicher Weise durch das Ventil ausgestoßen. In einer solchen Ausführungsform wird der freie Kolben mit einer entsprechenden Einrichtung versehen, mit der verhindert werden kann, daß sich das öl in seinem Hohlraum absetzt. Gegebenenfalls kann er auch dadurch abgedichtet werden, daß ein oberer Bereich abgedeckt und er mit einem gut wärmeleitenden Gas gefüllt wird.

Es hat sich herausgestellt, daß bei Verwendung des gleichen Iuftpolsters (gleiches Volumen und Druck) die Volumenausbeute in einem Benzinmotor im Bereich von 1500 bis 3000 U/min beträchtlich ist, während sie bei 5000 'U/min und darüber eher gering ist.

Demzufolge sollte ein Wert von 4000 U/min nicht überschritten werden, zumal im darüberliegenden Bereich auch der Wirkungsgrad des Motors, bezogen auf die verbrauchte Energie, absinkt.

Wenn als Obergrenze des Drehzahlbereiches ein Wert von 4000 U/min festgelegt und von einer Verschlechterung der Wirkung des freien Kolbens im Drehzahlbereich von 0 bis 2500 U/min ausgegangen wird, verbleibt der Bereich von 2500 bis 4000 U/min, in dem ohne Änderung des Volumens oder des Drucks des Luftpolsters seine günstige Wirkung voll ausgenutzt werden kann.

In Ausführungsformen, in denen die günstige Wirkung des Luftpolsters in einem größeren Bereich der Motordrehzahl ausgenützt werden soll, muß Volumen oder Druck des Luftpolsters variiert werden. Im ersteren Fall muß dann eine Einrichtung angebracht werden, die das Volumen verändert und im zweiten ein Kompressor, der den Druck im Luftpolster variiert.

Im Bereich niedriger Drehzahlen ist jedoch immer eine Begrenzung des Laufes des freien Kolbens mit irgendeiner Einrichtung, beispielsweise einer Metall- oder Kunststoff-Feder, erforderlich. In einer bevorzugten Ausführungsform paßt sich der obere Teil des freien Kolbens in einen zylindrischen Hohlraum ein, aus dem die Luft nicht entweichen kann, wenn er zu weit zurückläuft.

Durch die Modifizierung der Verbrennungmotoren gemäß vorliegender Erfindung wird eine Erhöhung des Drehmoments und damit der effektiven Leistung in der Größenordnung von 20 bis 30% bei gleicher Zylindergröße, Drehzahl und Kraftstoffverbrauch erreicht.

Bei Motoren mit höherer Drehzahl empfiehlt sich für die Anwendung der Erfindung eine Verminderung der Drehzahl in dem angegebenen Bereich, wobei bei der gleichen ZylindergröBe und Leistung eine Verminderung des Kraftstoffverbrauchs in etwa dem gleichen Verhältnis von 20 bis 30% erreicht wird. Durch die Anwendung der Erfindung gelangt man zu günstigeren Verdichtungsverhältnissen, wodurch die Verbrennung bei höherem Druck als in herkömmlichen Motoren beginnt. Der Druck bleibt während des Verbrennungsvorganges auf einem festgelegten Wert. Dies hat folgende Vorteile:
- Bei Benzinmotoren wird die Verwendung von Kraftstoffen mit niedrigerer Oktanzahl ermöglicht, d.h. von billigerem Benzin, das auch keine Zusätze aufweisen muß. Dies vermindert beträchtlich den Schadstoffgehalt der Abgase.
- Bei Dieselmotoren wird der Cetanwert in gleicher Weise beeinflußt, wodurch die hohen Spitzen des Verbrennungsdruckes abgeschwächt und dadurch das charakteristische Klopfen dieser Motorenart vermindert und ihr Kaltstartverhalten verbessert wird.
- Bei gleichem Hubraum des Motors wird durch die Verminderung der Drehzahl im angegebenen Verhältnis seine Lebensdauer um etwa 30% erhöht.
- Unter den Bedingungen des vorangehenden Punktes wird auch eine Verminderung des Schmierölverbrauchs um 20 bis 25% erreicht. Zwar braucht auch der freie Kolben Öl, er führt jedoch nur einen Zyklus pro zwei Zyklen des Kolbens des Motors durch und sein Laufweg beträgt nur ungefähr 15 bis 20% von dem des Kolbens des Motors.
- Das Kaltstartverhalten des Motors wird erheblich verbessert, da es bei einem günstigeren Verdichtungsverhältnis und somit bei höherem Verdichtungsdruck und -temperatur abläuft.
- Infolge der günstigeren Kompressionswerte bremst der Motor das Fahrzeug stärker, wenn es nicht mehr beschleunigt wird.
- Der Wärmezyklus ist verbessert, da die Dissoziationswärme der Verbrennungsgase vermindert ist. Dies ist auf die niedrigere Verbrennungstemperatur zurückzuführen, die während des größeren Teils des Zyklus als Verbrennung bei konstantem Druck abläuft. Infolge der geringeren Temperaturen sind die Energieverluste durch Wärme geringer und die Abnutzung der Werkstoffe des Verbrennungsraums, der Ventile, Zündkerzen usw., wird ebenfalls vermindert.
- Durch die Begrenzung der maximalen Drücke der Verbrennung werden die momentanen Kräfte auf alle Teile des Motors, wie Kolben, Bolzen, Lager und Pleuel, vermindert. Dies ermöglicht eine Verminderung ihrer Festigkeit und ihres Gewichtes, insbesondere in Dieselmotoren, in denen auch eine erhebliche Verminderung der Vibrationen und Betriebsgeräusche erreicht wird.
- Bei den schnellen Dieselmotoren erübrigen sich die Wirbelkammern, Luftanreicherungskammern und Verbrennungsvorkammern, da das durch den freien Kolben geschaffene Volumen eine ähn₋ liche Wirkung hat, indem es die nötigen Ströme im Inneren der Verbrennungskammer erzeugt.
- In gleicher Weise vereinfacht sich in allen Dieselmotoren die Durchführung der Kraftstoff-Einspritzung, da sich zu sätzlich zu den Strömen in der Kammer die Verbrennungsdauer fühlbar verlängert. Dies ermöglicht die Verwendung von Einspritzvorrichtungen mit größeren Austrittsöffnungen und kleinerer Düsenzahl.

Die Erfindung wird nachstehend mit Bezug auf die Zeichnung, in der in beispielhafter Ausführungsform eine Verbrennungs-

kammer der Erfindung dargestellt ist, näher erläutert.

In der Figur bezeichnet 1 einen Zylinder eines Benzinmotors, in dessen Innerem sich der mit Kolbenringen 3 ausgerüstete _{K}ol- ben 2 befindet, der die Kraft über den Kolbenbolzen 4 und den Pleuel 5 überträgt. Im Zylinderkopf, in räumlichem Abstand von den entsprechenden Ventilen, von denen eines durch eine gestrichelte Linie angedeutet ist, und der Zündkerze 6 (im Dieselmotor wäre hier die Einspritzeinrichtung), ist ein zweiter Zylinder 7 vorgesehen, in dessen Innerem sich in axial beweglicher Anordnung ein freier Kolben 8 befindet. Seine Vorderseite 9 bildet einen Teil des Behälters, der den Verdichtungs- und Verbrennungsraum des Zylinders 1 darstellt, während auf seine gegenüberliegende Seite 10 der Druck einer Luftkammer 11 einwirkt, die als Luftpolster wirkt. Der genannte freie Kolben 8 ist mit Kolbenringen 12 versehen und weist

in seinem hinteren Teil einen ringförmigen Vorsprung 13 auf, der seinen Laufweg begrenzt. Um den Anprall des Vorsprungs an das Gehäuse abzufangen, ist ein Gummiring 14 vorgesehen. Der freie Kolben 8 wird durch die Leitung 15 geschmiert. Um zu vermeiden, daß durch das Eindringen von Gasen aus der Verbrennungskammer der Druck in der Luftkammer 11 ansteigt, ist ein Entlastungsventil 16 vorgesehen, das das Entweichen von Gas aus der Luftkammer 11 erlaubt, wenn der Druck in ihr einen bestimmten Wert überschreitet. Ferner ist ein Ventil 17 für den Fall vorgesehen, daß Luft in die Luftkammer 11 eingebracht werden muß.

## Patentansprüche

1. Verbrennungskammer für Verbrennungsmotoren zur Verbrennung von Kraftstoff unter gesteuertem Druck mit mindestens einem Zylinder, in dessen Innerem sich ein Kolben auf und ab bewegt und der über Einlaß-und Auslaßeinrichtungen sowie über Einrichtungen zur Zündung des Kraftstoffgemisches verfügt,
dadurch gekennzeichnet,
daß im Zylindergehäuse ein weiterer Zylinder (7) angeordnet ist, in dessen Innerem sich ein axial beweglicher freier Kolben (8) und eine Luftkammer (11) befinden, in die sich der freie Kolben (8) während der Kompression und Verbrennung des Treibstoffs verschiebt, wobei er Energie aufnimmt, die er während des Entspannungstakts des Motors bei seiner Zurückbewegung wieder abgibt.

2. Kammer nach Anspruch 1, dadurch gekennzeichnet, daß der freie Kolben (8) mit einem umlaufenden Vorsprung (13) versehen ist, der seinen Laufweg begrenzt.

3. Kammer nach Anspruch 2, dadurch gekennzeichnet, daß zwischen dem Vorsprung (13) des freien Kolbens (8) und dem Gehäuse eine Einrichtung (14) zur Dämpfung des Aufpralls des freien Kolbens vorgesehen ist.

4. Kammer nach Anspruch 1, dadurch gekennzeichnet, daß sich die luftkammer (11) zwischen dem rückwärtigen Ende des freien Kolbens (8) und dem äußeren Gehäuse befindet.

5. Kammer nach Anspruch 1 bis 4, dadurch gekennzeichnet, daß die Luftkammer (11) Ventile (16, 17) zum Lufteinlaß und zur Begrenzung des maximalen Drucks aufweist.

6. Kammer nach Anspruch 1, dadurch gekennzeichnet, daß der weitere Zylinder (7) im Zylinderkopf des Motors angeordnet ist.
